# EUROPÄISCHE PATENTSCHRIFT

(11) **EP 1 450 034 B1**
(45) Veröffentlichungstag und Bekanntmachung des Hinweises auf die Patenterteilung: **09.04.2008**
(21) Anmeldenummer: 03025329.8
(22) Anmeldetag: 04.11.2003
(51) Int. Cl.: F02M 51/06, F02M 61/08, F02M 61/10, F02M 61/16

(54) **Brennstoffeinspritzventil**
Fuel injector
Injecteur de carburant

(30) Priorität: 24.02.2003 DE 10307816
(43) Veröffentlichungstag der Anmeldung: 25.08.2004
(73) Patentinhaber: ROBERT BOSCH GMBH, 70442 Stuttgart (DE)
(72) Erfinder: Maier, Martin, 71696 Moeglingen (DE); Hohl, Guenther, 70569 Stuttgart (DE)
(74) Vertreter: Körfer, Thomas

(56) Entgegenhaltungen:
- EP-A- 1 378 657
- WO-A-03/018992
- DE-A- 4 306 072
- DE-A- 10 044 120
- DE-A- 19 708 304
- DE-A- 19 744 235
- US-A1- 2002 139 864

## Beschreibung

### Stand der Technik

Die Erfindung geht aus von einem Brennstoffeinspritzventil nach der Gattung des Hauptanspruchs.

Beispielsweise ist aus der EP 1 046 809 A2 eine Fluiddosiervorrichtung bekannt, welche im wesentlichen ein Gehäuse, eine darin befindliche unter Fluiddruck stehende Kammer und eine durch die Kammer hindurchgeführte Ventilnadel umfaßt, wobei ein erstes Ende der Ventilnadel außerhalb der Kammer mit einem Hub beaufschlagbar ist und deren zweites Ende mit einem am Gehäuse positionierten Ventilsitz ein mit der Kammer in Verbindung stehendes Ventil bildet. Als Durchführungselement für die Ventilnadel an deren erstem Ende wird ein Metallbalg eingesetzt, der hermetisch abdichtet und nur geringe axiale druckbedingte Kräfte erzeugt.

Nachteilig bei der aus der EP 1 046 809 A2 bekannten Fluiddosiervorrichtung ist insbesondere, daß diese ausschließlich für konstante, sehr hohe Fluiddrücke ausgelegt ist. Bei einem Druckabfall während des Betriebs der Fluiddosiervorrichtung, insbesondere, wenn die Vorrichtung zur Zumessung von Brennstoff in einer Brennkraftmaschine verwendet wird, verdampft das Hydraulikmedium, was zu Fehlfunktionen des Kopplers führt.

Die DE 197 08 304 A1 offenbart eine Vorrichtung zur Übertragung einer Bewegung für ein Einspritzventil, bei der zwischen einem piezoelektrischen Aktor und einem Antriebskolben ein Übertragungsmodul angeordnet ist, das mindestens eine Druckkammer aufweist, die über eine erste Membran abgeschlossen ist. Die Druckkammer ist über eine Drossel mit einer Ausgleichskammer verbunden, die ebenfalls im Übertragungsmodul angeordnet ist.

Die DE 43 06 072 A1 offenbart ein Brennstoffeinspritzventil mit einem in einem Gehäuse angeordneten Piezoaktor, einem aus einem Druck- und Hubkolben bestehenden Hubtransformator, einem mit dem Hubkolben verbundenen Ventilstößel und einer Schließfeder, die den Ventilteller im Ruhezustand auf die Ventildichtung presst. Die über einen zwischen dem Hubkolben und dem Gehäuse vorhandenen Ringspalt mit der Hydraulikkammer verbundene Ausgleichskammer ist mit einem unter Überdruck stehenden Medium gefüllt. Da eine Membran den in der Ausgleichskammer aufgebauten Überdruck auf die Hydraulikflüssigkeit überträgt, können dort keine die Arbeitsfrequenz des Ventils herabsetzenden Gasblasen entstehen.

Die DE 100 44 120 A1 offenbart ein Common-Rail-System, welches ein Ventil zum Ansteuern eines Fluids mit einer Aktuator-Einheit zur Betätigung eines axial verschiebbaren Ventilglieds umfasst, dem ein Ventilschließglied zugeordnet ist, das zum Öffnen und Schließen des Ventils mit einem Ventilsitz zusammenwirkt und das einen Hochdruckbereich von dem Ventil trennt. In dem Hochdruckbereich befindet sich das anzusteuernde Fluid unter einem Arbeitsdruck und ein unter Umständen auftretende Überdruck wird dadurch registriert, dass die Aktuator-Einheit als Kraftmesssensor ausgebildet ist.

### Vorteile der Erfindung

Das erfindungsgemäße Brennstoffeinspritzventil mit den kennzeichnenden Merkmalen des Hauptanspruchs hat demgegenüber den Vorteil, daß der hydraulische Koppler auch bei niedrigen Brennstoffdrücken funktionstüchtig bleibt, was durch den Einsatz eines speziellen Hydraulikfluids, wie z. B. Silikonöl, sowie einer geeigneten Auslegung des Kopplers mit einer verschiedene Positionen einnehmenden Membran ermöglicht wird.

Durch die in den Unteransprüchen aufgeführten Maßnahmen sind vorteilhafte Weiterentwicklungen des im Hauptanspruch angegebenen Brennstoffeinspritzventils möglich.

Vorteilhafterweise kann die Membran zwischen zwei Stellungen hin- und hergeklappt werden, um so ein maximales oder minimales Volumen des Ausgleichsraums je nach Betriebszustand des Brennstoffeinspritzventils herstellen zu können.

Weiterhin ist vorteilhaft, daß durch einen Spalt zwischen einem in einer Bohrung des Kopplerkopfes geführten Ausnehmung der Ausgleich von Hydraulikfluid in den Ausgleichsraum in einfacher Weise ermöglicht wird, ohne das Hydraulikvolumen zu stark zu entleeren.

Von Vorteil ist außerdem, daß der Kopplerraum wahlweise auch mit einer rheologischen Flüssigkeit gefüllt sein kann.

### Zeichnung

Ausführungsbeispiele der Erfindung sind in der Zeichnung vereinfacht dargestellt und in der nachfolgenden Beschreibung näher erläutert. Es zeigen:
- Fig. 1A: einen schematischen Schnitt durch ein erstes Ausführungsbeispiel eines erfindungsgemäß ausgestalteten Brennstoffeinspritzventils in einem ersten Betriebszustand,
- Fig. 1B: einen schematischen Ausschnitt aus dem in Fig. 1 dargestellten ersten Ausführungsbeispiel des erfindungsgemäßen Brennstoffeinspritzventils im Bereich IB in einem zweiten Betriebszustand, und
- Fig. 2: einen schematischen Ausschnitt aus einem zweiten Ausführungsbeispiel eines erfindungsgemäßen Brennstoffeinspritzventils im Bereich IB mit einem alternativen Kopplermedium, jedoch bei nicht gezeigtem Stift.

### Beschreibung der Ausführungsbeispiele

Nachfolgend werden Ausführungsbeispiele der Erfindung beispielhaft beschrieben. Übereinstimmende Bauteile sind dabei in allen Figuren mit übereinstimmenden Bezugszeichen versehen.

Fig. 1 zeigt dabei in einer stark schematisierten Ansicht einen Schnitt durch ein erstes Ausführungsbeispiel eines erfindungsgemäß ausgestalteten Brennstoffeinspritzventils 1. Das Brennstoffeinspritzventil 1 ist insbesondere zum direkten Einspritzen von Brennstoff in den Brennraum einer gemischverdichtenden, fremdgezündeten Brennkraftmaschine geeignet.

Das Brennstoffeinspritzventil 1 umfaßt einen piezoelektrischen oder magnetostriktiven Aktor 2, der in einer Hülse 3 gekapselt und durch eine Vorspannfeder 4 vorgespannt ist. Eine Aktorpatrone 5 enthält neben dem Aktor 2 und der Vorspannfeder 4 zuströmseitig des Aktors 2 ein Kopplerelement 6 und abströmseitig ein Betätigungselement 7. Die Aktorpatrone 5 ist durch eine Wellrohrdichtung 8 gegen einen von Brennstoff durchflossenen Innenraum 9 abgedichtet.

Das Kopplerelement 6 umfaßt einen Kopplerraum 10, welcher beispielsweise mit Silikonöl befüllt ist. Der Kopplerraum 10 ist ebenfalls über eine Wellrohrdichtung 11 abgedichtet. Das Wellrohr ist radial steif. Befüllt kann es daher axiale Kräfte abstützen. Weiterhin ist im Kopplerraum eine Kopplerfeder 12 angeordnet, welche dafür sorgt, daß ein Kopplerfuß 13 stets am Aktor 2 in Anlage gehalten wird.

Ein Kopplerkopf 14 stützt sich an einer Schulter 15 an der Aktorpatrone 5 ab. In einer Ausnehmung 16 des Kopplerkopfes 14 ist ein Stift 17 angeordnet, welcher formschlüssig mit dem Aktorfuß 13 verbunden ist und in der Ausnehmung 16 geführt ist. Zwischen dem Stift 17 und der Wandung der Ausnehmung 16 ist ein Ringspalt 18 ausgebildet, welcher den Übergang von Hydraulikfluid in einen Ausgleichsraum 19 erlaubt. Dadurch sind langsame Volumenänderungen aufgrund von thermischen Prozessen im Koppler 6 möglich.

Der Ausgleichsraum 19 ist durch eine Membran 20 abgeschlossen. In Fig. 1A ist die Membran 20 in einer ersten Stellung dargestellt, welche einen maximalen Ausgleichsraum 19 definiert. Fig. 1B stellt die Membran 20 in einer zweiten Stellung dar, welche einen minimalen Ausgleichsraum 19 definiert. Zusätzlich sind Zwischenstellungen möglich. Das Umklappen der Membran 20 aus der zweiten in die erste Stellung wird durch die Verdrängung des Hydraulikmediums in das Ausgleichsvolumen 19 erzielt, während das Zurückklappen in die Ausgangsstellung beispielsweise durch eine nur in Fig. 1B dargestellte Rückstellfeder 21 übernommen werden kann.

Durch die zwei Stellungen der Membran 20 kann sichergestellt werden, daß Temperaturänderungen des Aktors 2 ausgeglichen werden.

Das erfindungsgemäß ausgestaltete Brennstoffeinspritzventil 1 weist weiterhin eine elektrische Leitung 22 zur Kontaktierung des Aktors 2 sowie ein Gehäuse 23 auf, in welchem der Koppler 6 und eine Ventilgruppe 24 angeordnet sind. Dabei umfaßt die Ventilgruppe 24 ein Stützelement 25, welches in Wirkverbindung mit einer Ventilnadel 26 steht. An der Ventilnadel 26 ist ein Ventilschließkörper 27 ausgebildet, welcher mit einer an dem Gehäuse 23 angeordneten Ventilsitzfläche 28 einen Dichtsitz bildet. Im Ausführungsbeispiel handelt es sich um ein nach außen öffnendes Brennstoffeinspritzventil 1. Zur Rückstellung der Ventilnadel 26 dient eine Rückstellfeder 29, welche zwischen dem Stützelement 25 und dem Gehäuse 23 eingespannt ist. Eine Dichtung 30 dichtet das Brennstoffeinspritzventil 1 gegen einen nicht weiter dargestellten Zylinderkopf der Brennkraftmaschine ab.

Zur Montage des Kopplers 6 ist es vorteilhaft, diesen zu evakuieren, um eine einfache Montage des Gesamtbauteils zu ermöglichen und den Kopplerraum 10 anschließend über eine Bohrung 31, welche z. B. abschließend mit einer eingepreßten Kugel 32 verschlossen wird, zu befüllen.

Während der Kopplerraum 10 in Fig. 1A und 1B mit einer beliebigen Hydraulikflüssigkeit, welche lediglich die Anforderung erfüllt, bei schneller Druckentlastung nicht zu verdampfen, gefüllt ist, ist der Kopplerraum 10 in dem in Fig. 2 dargestellten zweiten Ausführungsbeispiel eines erfindungsgemäß ausgestalteten Brennstoffeinspritzventils 1 mit einer rheologischen Flüssigkeit gefüllt. Eine rheologische Flüssigkeit verhält sich bei langsamen, also z. B. thermischen Längenänderungen wie eine Flüssigkeit, bei schnellen Längenänderungen des Aktors 2, also z. B. bei Erregung desselben, wie ein Festkörper. Der Ausgleich der rheologischen Flüssigkeit über die Ausnehmung 16 reagiert sowohl genügend langsam bei thermischer Längenänderung als auch genügend steif bei Erregung des Aktors.

## Patentansprüche

1. Brennstoffeinspritzventil (1) zum direkten Einspritzen von Brennstoff in einen Brennraum einer Brennkraftmaschine mit einem erregbaren Aktuator (2), einer mit dem Aktuator (2) in Wirkverbindung stehenden und in einer Schließrichtung von einer Rückstellfeder (29) beaufschlagten Ventilnadel (26) zur Betätigung eines Ventilschließkörpers (27), der zusammen mit einer Ventilsitzfläche (28) einen Dichtsitz bildet, und einem hydraulischen Koppler (6), wobei der einen Kopplerfuß (13) und einen Kopplerkopf (14) aufweisende hydraulische Koppler (6) ein Hydraulikvolumen (10) und einen Ausgleichsraum (19) umfasst, wobei der Ausgleichsraum (19) durch eine Membran (20) in seinem Volumen veränderbar ist
**dadurch gekennzeichnet,**
**dass** in dem Kopplerfuß (13) ein Stift (17) angeordnet ist und
**dass** sich der Stift (17) in eine Ausnehmung (16) des Kopplerkopfes (14) erstreckt.

2. Brennstoffeinspritzventil nach Anspruch 1,
**dadurch gekennzeichnet,**
**dass** die Membran (20) zwischen einer ersten Stellung und einer zweiten Stellung umklappbar ist.

3. Brennstoffeinspritzventil nach Anspruch 2,
**dadurch gekennzeichnet,**
**dass** die erste Stellung der Membran (20) einem maximalen Ausgleichsraum (19) entspricht.

4. Brennstoffeinspritzventil nach Anspruch 2 oder 3,
**dadurch gekennzeichnet,**
**dass** die zweite Stellung der Membran (20) einem minimalen Ausgleichsraum (19) entspricht.

5. Brennstoffeinspritzventil nach einem der Ansprüche 2 bis 4,
**dadurch gekennzeichnet,**
**dass** die Membran (20) zwischen der ersten und der zweiten Stellung durch ein in dem Hydraulikvolumen (10) vorhandenen Hydraulikmediums umklappbar und dazwischen stufenlos verstellbar ist.

6. Brennstoffeinspritzventil nach Anspruch 5,
**dadurch gekennzeichnet,**
**dass** als Hydraulikmedium Silikonöl vorgesehen ist.

7. Brennstoffeinspritzventil nach Anspruch 1,
**dadurch gekennzeichnet,**
**dass** der Stift (17) in der Ausnehmung (16) unter Bildung eines Ringspalts (18) geführt ist.

8. Brennstoffeinspritzventil nach einem der Ansprüche 1 bis 7,
**dadurch gekennzeichnet,**
**dass** der Kopplerfuß (13) und der Kopplerkopf (14) durch eine Feder (12) voneinander beabstandet sind.

9. Brennstoffeinspritzventil nach einem der Ansprüche 1 bis 8,
**dadurch gekennzeichnet,**
**dass** das Hydraulikvolumen (10) durch eine Wellrohrdichtung (11) abgedichtet ist.

10. Brennstoffeinspritzventil nach einem der Ansprüche 1 bis 9,
**dadurch gekennzeichnet,**
**dass** in dem Kopplerfuß (13) eine Bohrung (31) zur Befüllung des Hydraulikvolumens (10) vorgesehen ist.

11. Brennstoffeinspritzventil nach Anspruch 10,
**dadurch gekennzeichnet,**
**dass** die Bohrung (31) nach Befüllen des Hydraulikvolumens (10) durch eine vorzugsweise eingepresste Kugel (32) verschließbar ist.

12. Brennstoffeinspritzventil nach einem der Ansprüche 1 bis 11,
**dadurch gekennzeichnet,**
**dass** das Hydraulikvolumen (10) eine rheologische Flüssigkeit enthält.

## Claims

1. Fuel injection valve (1) for directly injecting fuel into a combustion chamber of an internal combustion engine, having an excitable actuator (2), having a valve needle (26), which is operatively connected to the actuator (2) and which is acted on in a closing direction by a restoring spring (29), for actuating a valve closing body (27) which, together with a valve seat face (28), forms a sealing seat, and having a hydraulic coupler (6), with the hydraulic coupler (6), which has a coupler base (13) and a coupler head (14), comprising a hydraulic volume (10) and a compensating space (19), with the compensating space (19) being variable in terms of its volume by means of a diaphragm (20),
**characterized**
**in that** a pin (17) is arranged in the coupler base (13) and
**in that** the pin (17) extends into a recess (16) of the coupler head (14).

2. Fuel injection valve according to Claim 1,
**characterized**
**in that** the diaphragm (20) can be flipped over between a first position and a second position.

3. Fuel injection valve according to Claim 2,
**characterized**
**in that** the first position of the diaphragm (20) corresponds to a maximum compensating space (19).

4. Fuel injection valve according to Claim 2 or 3,
**characterized**
**in that** the second position of the diaphragm (20) corresponds to a minimum compensating space (19).

5. Fuel injection valve according to one of Claims 2 to 4,
**characterized**
**in that** the diaphragm (20) can be flipped over, and can be adjusted in a continuously variable fashion, between the first and the second position by means of a hydraulic medium present in the hydraulic volume (10).

6. Fuel injection valve according to Claim 5,
**characterized**
**in that** silicone oil is provided as hydraulic medium.

7. Fuel injection valve according to Claim 1,
**characterized**
**in that** the pin (17) is guided in the recess (16) so as to form an annular gap (18).

8. Fuel injection valve according to one of Claims 1 to 7,
**characterized**
**in that** the coupler base (13) and the coupler head (14) are spaced apart from one another by a spring (12).

9. Fuel injection valve according to one of Claims 1 to 8,
**characterized**
**in that** the hydraulic volume (10) is sealed off by means of a corrugated tube seal (11).

10. Fuel injection valve according to one of Claims 1 to 9,
**characterized**
**in that** a bore (31) for the filling of the hydraulic volume (10) is provided in the coupler base (13).

11. Fuel injection valve according to Claim 10,
**characterized**
**in that** the bore (31) can, after the filling of the hydraulic volume (10), be closed off by means of a ball (32) which is preferably pressed in.

12. Fuel injection valve according to one of Claims 1 to 11,
**characterized**
**in that** the hydraulic volume (10) contains a rheological liquid.

## Revendications

1. Injecteur de carburant (1) pour l'injection directe de carburant dans une chambre de combustion d'un moteur à combustion interne comportant un actionneur (2) excité, une aiguille d'injecteur (26) coopérant avec l'actionneur (2) et qui, en position de fermeture, forme un siège d'étanchéité avec une surface de siège de soupape sous l'action d'un ressort de rappel (29) pour actionner l'organe de fermeture de soupape (27) ainsi qu'un coupleur hydraulique (6), ayant un pied de coupleur et une tête de coupleur (14), entourant un volume hydraulique (10) et une chambre de compensation (19), cette dernière étant de volume variable par une membrane (20),
**caractérisé en ce que**
le pied de coupleur (13) comporte une broche (17) et
la broche (17) passe dans une cavité (16) de la tête de coupleur (14).

2. Injecteur de carburant selon la revendication 1,
**caractérisé en ce que**
la membrane (20) peut être rabattue entre une première position et une seconde position.

3. Injecteur selon la revendication 2,
**caractérisé en ce que**
la première position de la membrane (20) correspond à une chambre de compensation maximale (19).

4. Injecteur selon la revendication 2 ou 3,
**caractérisé en ce que**
la seconde position de la membrane (20) correspond à une chambre de compensation minimale (19).

5. Injecteur selon l'une des revendications 2 à 4,
**caractérisé en ce que**
la membrane (20) peut être rabattue entre une première et une seconde position par le milieu hydraulique contenu dans le volume hydraulique (10) et elle est réglable en continu entre ces deux positions.

6. Injecteur selon la revendication 5,
**caractérisé en ce que**
le milieu hydraulique est de l'huile de silicone.

7. Injecteur selon la revendication 1,
**caractérisé en ce que**
la broche (17) est guidée dans la cavité (16) en formant un intervalle annulaire (18).

8. Injecteur selon l'une des revendications 1 à 7,
**caractérisé en ce que**
le pied de coupleur (13) et la tête de coupleur (14) sont écartés par un ressort (12).

9. Injecteur selon l'une des revendications 1 à 8,
**caractérisé en ce que**
le volume hydraulique (10) est fermé de manière étanche par un joint à tube ondulé (11).

10. Injecteur selon l'une des caractéristiques 1 à 9,
**caractérisé en ce que**
le pied de coupleur (13) comporte un perçage (31) pour le remplissage du volume hydraulique (10).

11. Injecteur selon la revendication 10,
**caractérisé en ce qu'**
après remplissage du volume hydraulique (10), le perçage (31) se ferme de préférence par une bille (32) enfoncée.

12. Injecteur selon l'une des revendications 1 à 11,
**caractérisé en ce que**
le volume hydraulique (10) est un liquide rhéologique.
